# EUROPÄISCHE PATENTSCHRIFT

(11) **EP 2 396 266 B1**
(45) Veröffentlichungstag und Bekanntmachung des Hinweises auf die Patenterteilung: **03.04.2013**
(21) Anmeldenummer: 10724248.9
(22) Anmeldetag: 05.02.2010
(51) Int. Cl.: B66C 23/82

(54) **ZUGSTANGE FÜR DIE ABSPANNUNG EINES KRANAUSLEGERS**
TRACTION ROD FOR BRACING A CRANE JIB
BARRE DE TRACTION POUR ASSUJETTIR UNE FLÈCHE DE GRUE

(30) Priorität: 11.02.2009 DE 102009008808
(43) Veröffentlichungstag der Anmeldung: 21.12.2011
(73) Patentinhaber: V & M Deutschland GmbH, 40472 Düsseldorf (DE)
(72) Erfinder: MÜLLER, Thomas, 47495 Rheinberg (DE)
(74) Vertreter: Meissner, Peter E.
(86) Internationale Anmeldenummer: PCT/DE2010/000179
(87) Internationale Veröffentlichungsnummer: WO 2010/091677

(56) Entgegenhaltungen:
- DE-U1- 20 219 281
- DE-U1-202008 006 167
- JP-A- 10 194 677
- US-B1- 6 520 709

## Beschreibung

Die Erfindung betrifft eine Zugstange für die Abspannung eines Kranauslegers gemäß dem Oberbegriff des Patentanspruches 1.

Kräne mit Kranauslegern sind z. B. aus der DE 20 2008 006 167 U1 bekannt. Die Kranausleger sind hier mit seilförmigen oder aus einzelnen, gelenkig miteinander verbundenen stangenförmigen Elementen abspannbar.

Bei stangenförmigen als Zugstangen ausgeführten Elementen ist es bekannt, diese aus Rohrstücken mit an den Enden angeschweißten gabelförmigen Endstücken als Kupplungselemente auszuführen. Die einzelnen Zugstangen werden dann an den gabelförmigen Endstücken mittels einer Bolzenverbindung gelenkig in der erforderlichen Länge miteinander verkuppelt. Solche Zugstangen sind in Dokument

JP10194677 A offenbart.

Derartige beispielsweise als Gittermastkrane ausgeführten Krane unterliegen im laufenden Betrieb hohen dynamischen Beanspruchungen, die auch auf die Zugstangen der Abspannung einwirken.

Nachteilig bei geschweißten Zugstangen ist, dass die Schweißverbindungen zwischen Rohr und Kupplungselement eine erhöhte Kerbempfindlichkeit aufweisen und deshalb einer erhöhten Ermüdungsrissanfälligkeit im Schweißnahtbereich unterliegen. Die Dauerfestigkeit derartiger Zugstangen ist dadurch deutlich eingeschränkt, was zu frühzeitigem erhöhten Ausfallrisiko führt.

Aufgabe der Erfindung ist es, eine Zugstange für die Abspannung eines Kranauslegers anzugeben, die die beschriebenen Nachteile nicht aufweist und kostengünstig herstellbar ist.

Diese Aufgabe wird nach dem Oberbegriff in Verbindung mit den kennzeichnenden Merkmalen des Anspruchs 1 gelöst. Vorteilhafte Weiterbildungen sind Gegenstand von Unteransprüchen.

Nach der Lehre der Erfindung sind der Rohrkörper und das Kupplungselement unter Verzicht einer stoffschlüssigen Verbindung lösbar miteinander verbindbar, wobei der Bereich der Verbindung so bemessen und kerbarm gestaltet ist, dass rechnerisch die volle Tragfähigkeit des Rohrquerschnitts im Hinblick auf eine möglichst hohe Dauerfestigkeit ausgenutzt werden kann.

In einer ersten Ausgestaltung der Erfindung ist die Verbindung eine Verschraubung. Der Rohrkörper weist im Verbindungsbereich eine mit einem Gewinde versehene Wandverdickung auf, die so bemessen ist, dass eine für die Berechnung der Tragfähigkeit des Rohrkörpers zu berücksichtigende Querschnittsschwächung der Nennwanddicke des Rohres durch das Gewinde im Verbindungsbereich von Rohrkörper und Kupplungselement vermieden wird und der Übergang von der Wandverdickung zum Rohrkörper kerbarm ausgeführt ist.

In einer weiteren Ausgestaltung der Erfindung weist die gelenkige Verkupplung der Zugstangen untereinander und die Verbindung des Rohrkörpers mit dem Kupplungselement eine gemeinsame formschlüssige Verbindung als Bolzenverbindung auf. Hierbei sind die Enden des Rohrkörpers mit einer nach außen weisenden Wandverdickung versehen, an deren schulterförmigen Übergangsbereichen vom Rohrkörper zur Wandverdickung darauf aufsteckbare Kupplungselemente für eine Zugkraftübertragung formschlüssig anliegen, dabei sind das Kupplungselement eines Endes als Vaterelement und das für das andere Ende als Mutterelement ausgeführt, wobei das Vaterelement der einen Zugstange mit dem Mutterelement der anderen Zugstange ineinander einsteckbar und im Überdeckungsbereich mittels eines Bolzens miteinander verbindbar sind.

Der Vorteil der erfindungsgemäßen kraft- bzw. formschlüssigen Verbindung von Rohrkörper und Kupplungselement besteht darin, dass einerseits durch den Verzicht auf eine stoffschlüssige Verbindung durch Schweißen dadurch bedingte Materialinhomogenitäten, wie z. B. metallurgische Kerben in der Verbindung, die sich negativ auf die Dauerfestigkeit auswirken, vermieden werden. Andererseits ist sowohl die kraftschlüssige Schraubverbindung von Rohrkörper und Kupplungselementen als auch die formschlüssige Verbindung über aufsteckbare Kupplungselemente vorteilhaft lösbar ausgeführt, so dass eine verschleißbedingte Reparatur oder der Austausch der Kupplungselemente sehr einfach und kostengünstig möglich sind.

Erfindungsgemäß wird die Wandverdickung in einer ersten vorteilhaften Verfahrensvariante durch ein Aufstauchen insbesondere durch Warmstauchen des Rohrendes erzeugt.

Der Stauchvorgang wird dabei vorteilhaft so ausgeführt, dass die beim Stauchen erzeugten Übergänge vom Rohr zum Kupplungsstück möglichst kerbarm sind. Hierzu weisen diese einen möglichst großen Radius auf. Falls erforderlich, können die Übergänge auch durch eine mechanische Bearbeitung erzeugt werden.

Die derart gestalteten Übergänge mit einem fließenden und kerbfreien Übergang zum nicht verdickten Bereich des Rohres gewährleisten vorteilhaft in der Übergangszone einen niedrigen Spannungskonzentrationsfaktor, der sich günstig auf die Dauerfestigkeit des Rohrkörpers auswirkt.

Nach einer weiteren vorteilhaften Ausgestaltung der Erfindung ist es auch möglich, die Wandverdickung des Rohrendes durch eine Auftragsschweißung oder durch Aufsintern zu realisieren und anschließend mechanisch zu bearbeiten.

Bei den vorgenannten Verfahrensvarianten wird die Erzeugung der Wandverdickung vollständig vom Walzprozess abgekoppelt; dies hat den Vorteil, dass Rohre, wie z. B. Lagerrohre, die ursprünglich nicht für den beschriebenen Einsatzzweck vorgesehen waren, nachträglich mit einer Wandverdickung und einer entsprechenden mechanischen Bearbeitung versehen werden können.

Es ist außerdem möglich, die Rohrendenverdickung bereits bei der Herstellung des warmgewalzten nahtlosen Rohres zu erzeugen, wenn es aus fertigungstechnischer Sicht vorteilhafter erscheint. Beispielsweise wird durch ein Auseinanderfahren der Walzen an den Rohrenden ein vergrößerter Außendurchmesser erzeugt und ein vergrößerter Innendurchmesser z. B. durch ein entsprechend konstruiertes Innenwerkzeug.

Weitere Merkmale, Vorteile und Einzelheiten der Erfindung ergeben sich aus der nachfolgenden Beschreibung von dargestellten Ausführungsbeispielen.

Es zeigen:
- **Figur 1**: die schematische Darstellung einer erfindungsgemäßen Schraubverbindung von Rohrkörper und Kupplungselement,
- **Figur 2**: die schematische Darstellung einer zweiten Ausführungsform der Erfindung mit einer gemeinsamen formschlüssigen Verbindung zwischen Rohrkörper und Kupplungselement und der Zugstangen untereinander.

Figur 1 zeigt eine schematische Darstellung einer erfindungsgemäßen Schraubverbindung von Rohrkörper und Kupplungselement.

Die Zugstange 1 besteht erfindungsgemäß aus mit einem Rohrkörper 2 verschraubten Kupplungselementen 6 und 7, deren Enden zum Verbinden der Zugstangen untereinander ineinander einsteckbar und mit einem Bolzen 8 gelenkig verbindbar sind. Ein hier nicht dargestellter Sicherungsring sorgt dafür, dass sich der die Zugstangen verbindende Bolzen 8 unter Betriebsbeanspruchung nicht lösen kann.

Zur Montage der Kupplungselemente 6 und 7 müssen diese nach dem Verschrauben auf dem Rohrkörper 2 so ausgerichtet und fixiert werden, dass die Bohrungen der Kupplungselemente 6 und 7 zum Einstecken des Bolzens 8 exakt fluchten. In dieser Position werden dann die Kupplungselemente 6 und 7 auf dem Rohrkörper 2 beispielsweise durch einen Schweißpunkt oder durch eine Passfeder fixiert.

Der Rohrkörper 2 weist an den Enden jeweils eine Wandverdickung 3 auf, die mit einem Außengewinde 5 versehen ist, welches mit einem im Kupplungselement 6 bzw. 7 angebrachten Innengewinde 5' korrespondiert. Die Übergänge 4 von der Wandverdickung 3 zum Rohrkörper 2 sind erfindungsgemäß ansatzfrei und kerbarm ausgeführt, um eine möglichst hohe Dauerfestigkeit der Zugstange 1 im Betrieb zu erreichen.

Die Wandverdickung 3 des Rohrkörpers 2 ist erfindungsgemäß so bemessen, dass eine für die Berechnung der Tragfähigkeit des Rohrkörpers 2 unter Betriebsbeanspruchung zu berücksichtigende Querschnittsschwächung der Nennwanddicke des Rohres durch das Gewinde im Verbindungsbereich von Rohrkörper 2 und Kupplungselement 6, 7 sicher vermieden wird.

Figur 2 zeigt die schematische Darstellung einer zweiten Ausführungsform der Erfindung mit einer gemeinsamen formschlüssigen Verbindung zwischen Rohrkörper und Kupplungselement und der Zugstangen untereinander.

Erfindungsgemäß weisen die Zugstangen 1' formschlüssig mit dem Rohrkörper 2' verbundene Kupplungselemente 9, 10 auf, die jeweils mittels eines Bolzens 12 miteinander verbindbar sind.

Um Zugkräfte über die Zugstange 1' übertragen zu können sind die Enden des Rohrkörpers 2' mit nach außen weisenden Wandverdickungen 3' versehen, an deren schulterförmigen Übergangsbereichen 11 vom Rohrkörper 2' zur Wandverdickung 3' darauf aufsteckbare Kupplungselemente 9, 10 für eine Zugkraftübertragung formschlüssig anliegen. Die Kupplungselemente 9, 10 sind erfindungsgemäß symmetrisch zur Achse des Rohrkörpers 2' zweischalig geteilt ausgeführt, um die Montage auf die Rohrenden zu ermöglichen.

Zum Verbinden der Zugstangen 1' miteinander, ist das Kupplungselement 9 des einen Endes als Vaterelement und das Kupplungselement 10 des anderen Endes der Zugstange 1' als Mutterelement ineinander einsteckbar ausgeführt und mit einer Durchgangsbohrung zum Einstecken des Bolzens 12 versehen.

Ein hier nicht dargestellter Sicherungsring sorgt dafür, dass sich der die Zugstangen verbindende Bolzen 12 unter Betriebsbeanspruchung nicht lösen kann.

### Bezugszeichenliste

| **Nr.** | **Bezeichnung** |
|---|---|
| 1,1' | Zugstange |
| 2, 2' | Rohrkörper |
| 3, 3' | Wandverdickung |
| 4 | Übergangsbereich |
| 5, 5' | Gewinde außen/innen |
| 6, 7 | Kupplungselement (verschrauben) |
| 8 | Bolzen |
| 9, 10 | Kupplungselement (aufstecken) |
| 11 | Schulterbereich |
| 12 | Bolzen |

## Patentansprüche

1. Zugstange (1, 1') für die Abspannung eines Kranauslegers, bestehend aus einem metallischen Rohrkörper (2, 2') und an beiden Enden daran angeschlossenen Kupplungselementen (6, 7, 9, 10) zur gelenkigen Verbindung der Zugstangen mittels Bolzen (8, 12) untereinander
**dadurch gekennzeichnet,**
**dass** der Rohrkörper (2, 2') und das Kupplungselement (6, 7, 9, 10) unter Verzicht einer stoffschlüssigen Verbindung lösbar miteinander verbindbar sind, wobei der Bereich der Verbindung so bemessen und kerbarm gestaltet ist, dass rechnerisch die volle Tragfähigkeit des Rohrquerschnitts im Hinblick auf eine möglichst hohe. Dauerfestigkeit ausgenutzt werden kann.

2. Zugstange nach Anspruch 1
**dadurch gekennzeichnet,**
**dass** die Verbindung eine Verschraubung ist, wobei der Rohrkörper (2) im Verbindungsbereich eine mit einem Außengewinde (5) versehene Wandverdickung (3) durch Vergrößerung des Außendurchmessers aufweist, die so bemessen ist, dass eine für die Berechnung der Tragfähigkeit des Rohrkörpers (2) zu berücksichtigende Querschnittsschwächung der Nennwanddicke des Rohres durch das Gewinde (5) im Verbindungsbereich von Rohrkörper (2) und Kupplungselement (6, 7) vermieden wird und der Übergang (4) von der Wandverdickung (3) zum Rohrkörper (2) kerbarm ausgeführt ist.

3. Zugstange nach Anspruch 2
**dadurch gekennzeichnet,**
**dass** der Rohrkörper (2) im Verbindungsbereich ein Außengewinde (5) und das Kupplungselement (6, 7) ein Innengewinde (5') aufweist.

4. Zugstange nach Anspruch 1
**dadurch gekennzeichnet,**
**dass** die gelenkige Verkupplung der Zugstangen (1') untereinander und die Verbindung des Rohrkörpers (2') mit dem Kupplungselement (9, 10), eine gemeinsame formschlüssige Verbindung als Bolzenverbindung aufweisen.

5. Zugstange nach Anspruch 4
**dadurch gekennzeichnet,**
**dass** die Enden des Rohrkörpers (2') mit einer nach außen weisenden Wandverdickung (3') versehen sind, an deren schulterförmigen Übergangsbereichen (11) vom Rohrkörper (2') zur Wandverdickung (3') darauf aufsteckbare Kupplungselemente (9, 10) für eine Zugkraftübertragung formschlüssig anliegen, wobei das Kupplungselement (9) eines Endes als Vaterelement und das Kupplungselement (10) des anderen Endes der Zugstange (1') als Mutterelement ineinander einsteckbar ausgeführt sind und im Überdeckungsbereich das Vaterelement und das Mutterelement mittels eines Bolzens (12) miteinander verbindbar sind.

6. Zugstange nach Anspruch 5
**dadurch gekennzeichnet,**
**dass** die Kupplungselemente (9, 10) zur Längsachse des Rohrkörpers (2') symmetrisch zweischalig geteilt und in aufgesteckter Position auf dem Rohrkörper (2') miteinander verbindbar sind.

7. Zugstange nach einem der Ansprüche 2, 3, 5, 6
**dadurch gekennzeichnet,**
**dass** die Wandverdickung (3') ein durch Warmstauchen aufgestauchtes Rohrende ist.

8. Zugstange nach einem der Ansprüche 2, 3, 5, 6
**dadurch gekennzeichnet,**
**dass** die Wandverdickung (3') eine Auftragsschweißung ist.

## Claims

1. A connecting rod (1, 1') for bracing a crane jib, consisting of a metallic tubular body (2, 2'), and coupling elements (6, 7, 9, 10) connected thereto at both ends for articulated connection together of the connecting rods by means of bolts (8, 12),
**characterised in that**
the tubular body (2, 2') and the coupling element (6, 7, 9, 10) can be connected detachably together, dispensing with a material-to-material connection, the region of the connection being dimensioned and of low-notch configuration such that the full load-bearing capacity of the tube cross-section by calculation can be utilised with regard to the highest possible fatigue strength.

2. A connecting rod according to Claim 1,
**characterised in that**
the connection is a screw connection, the tubular body (2) in the region of connection having a wall thickening (3), provided with an external thread (5), produced by enlarging the external diameter, which wall thickening is calculated such that a weakening of the cross-section of the nominal wall thickness of the tube due to the thread (5), which has to be taken into account for calculating the load-bearing capacity of the tubular body (2), is avoided in the region of connection of the tubular body (2) and coupling element (6, 7), and the transition (4) from the wall thickening (3) to the tubular body (2) is of low-notch configuration.

3. A connecting rod according to Claim 2,
**characterised in that**
the tubular body (2) in the region of connection has an external thread (5) and the coupling element (6, 7) has an internal thread (5').

4. A connecting rod according to Claim 1,
**characterised in that**
the articulated coupling together of the connecting rods (1') and the connection of the tubular body (2') to the coupling element (9, 10) have a common positive connection as a bolt connection.

5. A connecting rod according to Claim 4,
**characterised in that**
the ends of the tubular body (2') are provided with an outward-pointing wall thickening (3'), on the shoulder-shaped regions of transition (11) from the tubular body (2') to the wall thickening (3') of which coupling elements (9, 10) which can be placed thereon lie in a form-fitting manner for the transmission of tensile force, the coupling element (9) of one end as a male element and the coupling element (10) of the other end of the connecting rod (1') as a female element being embodied to be insertable into one another, and in the region of overlap the male element and the female element being able to be connected together by means of a bolt (12).

6. A connecting rod according to Claim 5,
**characterised in that**
the coupling elements (9, 10) relative to the longitudinal axis of the tubular body (2') are divided symmetrically into two shells and can be connected together in the placed-on position on the tubular body (2').

7. A connecting rod according to one of Claims 2, 3, 5, 6,
**characterised in that**
the wall thickening (3') is a tube end which has been upset by hot upsetting.

8. A connecting rod according to one of Claims 2, 3, 5, 6,
**characterised in that**
the wall thickening (3') is a deposit weld.

## Revendications

1. Barre de traction (1, 1') pour assujettir une flèche de grue, constituée d'un corps tubulaire métallique (2, 2') et d'éléments de couplage (6, 7, 9, 10) qui lui sont raccordés aux deux extrémités pour articuler entre elles les barres de traction au moyen de boulons (8, 12),
**caractérisée en ce que** :
le corps tubulaire (2, 2') et l'élément de couplage (6, 7, 9, 10) peuvent être raccordés l'un à l'autre de manière amovible sans exiger de liaison matérielle, dans laquelle la zone de la liaison est dimensionnée et conformée sans entaille de sorte qu'au plan des calculs, la résistance totale de la section transversale du tube puisse être utilisée au regard d'une résistance limite la plus élevée possible.

2. Barre de traction selon la revendication 1,
**caractérisée en ce que** :
la liaison est un vissage, dans laquelle le corps tubulaire (2) présente dans la zone de liaison un épaississement de paroi (3) pourvu d'un filet externe (5) par grossissement du diamètre externe, qui est dimensionné de sorte que soit évité un affaiblissement en coupe transversale de l'épaisseur de paroi théorique du tube, dont on doit tenir compte pour le calcul de la résistance du corps tubulaire (2), par le filet (5) dans la zone de liaison du corps tubulaire (2) et de l'élément de couplage (6, 7) et que la zone de transition (4) entre l'épaississement de paroi (3) et le corps tubulaire (2) soit élaborée sans entaille.

3. Barre de traction selon la revendication 2,
**caractérisée en ce que** :
le corps tubulaire (2) présente dans la zone de liaison un filet externe (5) et l'élément de couplage (6, 7) un filet interne (5').

4. Barre de traction selon la revendication 1, **caractérisée en ce que** le couplage articulé des barres de traction (1') l'une avec l'autre et la liaison du corps tubulaire (2') avec l'élément de couplage (9, 10) présentent une liaison mécanique commune sous la forme d'une liaison boulonnée.

5. Barre de traction selon la revendication 4,
**caractérisée en ce que** :
les extrémités du corps tubulaire (2') sont pourvues d'un épaississement de paroi (3') tourné vers l'extérieur, sur les zones de transition (11) en forme d'épaulements desquelles s'appliquent, entre le corps tubulaire (2') et l'épaississement de paroi (3'), en mode mécanique, des éléments de couplage (9, 10) qui peuvent s'y emboîter pour un transfert des forces de traction, dans laquelle l'élément de couplage (9) d'une extrémité comme élément père et l'élément de couplage (10) de l'autre extrémité de la barre de traction (1') comme élément mère s'emboîtent l'un dans l' autre et, dans la zone de recouvrement, l'élément père et l'élément mère peuvent être reliés l'un avec l'autre au moyen d'un boulon (12).

6. Barre de traction selon la revendication (5),
**caractérisée en ce que** :
les éléments de couplage (9, 10) sont répartis symétriquement en deux coques par rapport à l'axe longitudinal du corps tubulaire (2') et peuvent être reliés l'un à l'autre en position emboîtée sur le corps tubulaire (2').

7. Barre de traction selon l'une quelconque des revendications 2, 3, 5, 6,
**caractérisée en ce que** :
l'épaississement de paroi (3') est une extrémité de tube frettée par refoulement à la chaleur.

8. Barre de traction selon l'une quelconque des revendications 2, 3, 5, 6,
**caractérisée en ce que** :
l'épaississement de paroi (3') est un soudage par apport de métal.
